# EUROPÄISCHE PATENTSCHRIFT

(11) **EP 0 281 515 B1**
(45) Veröffentlichungstag und Bekanntmachung des Hinweises auf die Patenterteilung: **11.08.1993**
(21) Anmeldenummer: 88810090.6
(22) Anmeldetag: 15.02.1988
(51) Int. Cl.: B21C 29/00

(54) **Vorrichtung zum Kühlen einer Leichtmetall-Strangpresse**
Cooling device for a press for the extrusion of light metals
Dispositif de refroidissement pour une presse d'extrusion de métaux légers

(30) Priorität: 02.03.1987 CH 784/87
(43) Veröffentlichungstag der Anmeldung: 07.09.1988
(73) Patentinhaber: ALUMINIUM AG MENZIKEN, CH-5737 Menziken (CH)
(72) Erfinder: Baumann, Hannes, CH-5737 Menziken (CH)
(74) Vertreter: Bosshard, Ernst

(56) Entgegenhaltungen:
- EP-A- 0 210 568
- DE-A- 2 240 391
- FR-A- 980 781
- US-A- 3 360 975

## Beschreibung

Die Erfindung bezieht sich auf eine Vorrichtung zum Kühlen einer Leichtmetall-Strangpresse, wobei im Umformzonenbereich in Bewegungsrichtung vor der Pressmatrize mindestens ein Kühlring vorhanden ist, in welchem ein Kühlmittel zum Abführen der Umformwärme geschlossen zirkuliert, wobei mit dem Kühlring Leitungen für die Zufuhr und Abfuhr des Kühlmittels verbunden sind.

Beim Strangpressen von Leichtmetallen werden auf das Pressgut sehr hohe Kräfte ausgeübt, damit ein vorgewärmter Pressbolzen auf das durch eine Matrize bestimmte extrudierte Strangprofil oder Strangprofile reduziert werden kann. Dabei stehen Temperaturen des Pressbolzens und des Pressgutes, Druck, Umformungsgrad, Strangpressgeschwindigkeit, Oberflächenbeschaffenheit und metallurgische Eigenschaften des stranggepressten Profils in einer gegenseitigen Abhängigkeit. Die Verhältnisse sind relativ komplex, weil sich die Parameter bei Veränderungen gegenseitig beeinflussen. Bei der Umformung des Materials entsteht innere Umformungs- und Reibungswärme zusätzlich zu derjenigen des auf Extrusionstemperatur erwärmten Pressbolzens.

Extrudierte Leichtmetall-Strangpressprofile sind bezüglich Press-Temperatur und Extrudiergeschwindigkeit besonders kritisch, weil leicht Wärmerisse (hot short cracking) auftreten.

Eine einwandfreie, glatte Oberfläche des extrudierten Stranges wird insbesondere dann gestört, wenn im Pressgut eine kritische Temperatur überschritten wird, bei der die als Resten vorhandenen eutektischen Bestandteile flüssig werden und als Folge davon zu rauher Strangoberfläche führen.

Diese Probleme beschränkten bisher die mögliche Extrudiergeschwindigkeit, obschon die Extrudierpressen im Allgemeinen eine höhere Pressgeschwindigkeit zulassen würden.

Bisher wurde versucht, das Problem der Warmrisse des extrudierten Stranges dadurch zu beheben, dass eine relativ niedrige Pressgeschwindigkeit in Kauf genommen wurde.

Aus der FR-A-980781 ist eine Kühleinrichtung für Leichtmetall-Strangpressen bekannt, bei der in einer der Matrize vorgelagerten sog. Vorkammer ein Kühlkanal angeordnet ist, welcher der Kontur der jeweiligen herzustellenden Profilform folgt. Bei dieser Anordnung wird der Bereich unmittelbar vor der Matrize und die Stirnseite der Matrize gekühlt. Bei unterschiedlichen Strangpressprofilen bedingt dies eine Anpassung der Kühlkanäle des Kühlringes. Für die zahlreichen auf Strangpressen herzustellenden unterschiedlichen Profilformen ergibt sich ein grosser Aufwand, da praktisch für jedes Strangpressprofil ein eigener Kühlring mit entsprechend der Profilform angepassten Kanälen hergestellt werden muss, welcher bei jedem Werkzeugwechsel mitgewechselt werden muss.

Bei den mehrheitlich verwendeten Mehrlochmatrizen steigt der Aufwand überproportional an. Zudem wird es erfahrungsgemäss sehr schwierig sein, für jeden Strang die genau gleiche Kühlwirkung zu erreichen, was für den Gleichlauf der austretenden Profile absolut notwendig ist.

Für die Herstellung von Hohlprofilen werden sogenannte Kammer-, Brücken- und Kreuzdorn-(=Spider) Werkzeuge eingesetzt. Für diese Werkzeugtypen ist die vorgeschlagene Lösung nicht einsetzbar.

In der Praxis werden die Matrizen bis an die Grenze ihrer Belastbarkeit beansprucht. Durch die ungleichförmige Kühlung entstehen in der Matrize zusätzlich überlagerte Spannungen thermischen Ursprunges, die in vielen Fällen zum Bruch oder mindestens zu einer reduzierten Lebensdauer der Werkzeuge führen.

Die EP-A-01210 256 bezieht sich auf ein Verfahren zum Stranggiessen bei dem das umzuformende Material vor der Matrize gekühlt wird. Zu diesem Zweck ist eine Platte mit einem gegen die Stirnseite der Matrize offenen Kühlkanal vorhanden.

Ausserdem ist es bekannt, die Matrize selbst zu kühlen, was aber die Herstellungskosten der Matrize stark erhöht und wegen der Rissgefährdung der Matrize die Kühlintensität beschränkt.

Ferner ist es bekannt eine stufenweise Reduktion des Querschnittes zwischen Pressbolzen und Strangprofil vorzusehen und die Zwischenstufen zu kühlen. Dies ergibt zusätzliche, kostspielige Aufwendungen für die Werkzeuge und eignet sich praktisch nur für einlochige Strangpresswerkzeuge.

Aus der US-A-3 112 828 ist eine innengekühlte Einloch-Strangpressmatrize bekannt, bei der die Matrize selbst mit bei einem die zentrale Matrizenöffnung umgebenden Kühlkanal versehen ist. Die Kühlung erfolgt erst in der Matrize selbst, also nach erfolgter Haupt-Umformung des Materials. Dabei muss in jede Matrize ein eigenes Kühlsystem eingearbeitet werden, was die Matrizenherstellung wesentlich verteuert. Auch führt die Innenkühlung zu einer Querschnittsbegrenzung und Schwächung der infolge des Temperaturgefälles im Matrizeninnern hoch beanspruchten Matrize.

Eine ähnliche Lösung für Mehrlochmatrizen zeigt die DE-A-2 240 391. Das Kühlsystem, dessen Form von der herzustellenden Profilform bestimmt wird, befindet sich hier in den Vormatrizen und in der Hauptmatrize. Auch hier besteht der Nachteil, dass das Kühlsystem in die Matrizen einzuarbeiten und der jeweiligen Strangpressprofilform anzupassen ist. Zudem wird die Matrize geschwächt und durch das Temperaturgefälle rissanfällig. Ausserdem bezweckt diese Kühlvorrichtung in erster Linie die Regelung der Austrittsgeschwindigkeit der einzelnen Stränge, um möglichst gleich lange Stränge zu erhalten.

Gemäss DE-C-2 211 645 wird am Ausgang der Matrize stirnseitig gekühlt. Diese Ausführungsart eignet sich vor allem für den Einsatz von Flüssigstickstoff als Kühlmedium, das in Gasform austritt und auf den Strang gerichtet ist. Die Form und Wirkung des Kühlsystems ist von der herzustellenden Profilform abhängig.

Aus der DE-C-429 376 ist es bekannt, eine mit dem Pressbolzenaufnehmer starr verbundene und in den Pressraum hineinragende Matrize ausserhalb des Pressraumes zu kühlen.

Die US-A-4 462 234 zeigt eine zweistufige Matrize die ausserhalb des Pressraumes gekühlt wird. Eine solche Kühleinrichtung eignet sich praktisch nur für Einlochmatrizen. Die Kühlvorrichtung ist zudem nicht unabhängig von der Matrize.

Die mit der Erfindung zu lösende Aufgabe besteht darin, bei einer Leichtmetall-Strangpresse eine wirksame Kühlvorrichtung zu schaffen, welche mit einfachen Mitteln herstellbar ist, von der Matrize und damit vom herzustellenden Strangpressprofilformen unabhängig ist und die Kühlung im Bereich der grössten Materialumformung wirksam ist.

Die erfindungsgemässe Vorrichtung mit der diese Aufgabe gelöst wird ist dadurch gekennzeichnet, dass der aus einem oder mehreren koaxialen Ringen bestehende von der Pressmatrize unabhängige Kühlring eine zur Aufnahmebohrung des Pressbolzens durchmessergleiche Bohrung hat und mehrere in der Ringfläche kranzartig verteilte, in Axialrichtung verlaufende, zur Bohrung des Pressbolzenaufnehmers radial distanzierte Axialbohrungspaare vorhanden sind, die an ihrem von der matrizenseitigen Mündung abgewandten Bereich durch je eine nach aussen verschlossene Radialbohrung verbunden sind und der Kühlring radial aussen von mindestens einem aufgeschrumpften Druckring umgeben ist, der mit dem Pressbolzenaufnehmer starr verbunden ist.

Dabei geht man von der Erkenntnis aus, dass bei der Umformung des Pressmaterials von einem grossen ursprünglichen Pressbolzdurchmesser auf einen wesentlichen geringeren Querschnitt der extrudierten Profile bei der Materialumformung infolge innerer Reibung zusätzliche Wärme entsteht, welche auf die Entstehung der "Warmrissigkeit" einen grossen Einfluss hat. Erfindungsgemäss wird diese Wärme im Bereich ihrer Entstehung abgeführt - nämlich direkt aus dem Pressraum, also vor der Matrize und nicht erst in der Matrize selbst oder hinter der Matrize. Es ist somit wirksamer die Kühlung möglichst an der Stelle vorzunehmen, bei der die grösste Materialumformung und damit auch die grösste Temperaturerhöhung stattfindet.

Die praktische Realisierung dieser Erkenntnis ergibt indessen Probleme, indem die durch die Kühlung auftretenden Temperaturunterschiede in den betroffenen Bauteilen eine Rissgefahr ergeben. Durch die Kühlring-Ausbildung und den aufgeschrumpften Druckring wird dieser Rissgefahr erfolgreich entgegengewirkt. Ausserdem bewirkt der kranzartige Aufbau des Kühlsystemes eine weitgehend symmetrische Kühlung. Zudem lassen sich die Kühlkanäle durch geradlinige Bohrungen relativ einfach erzeugen - also unter Vermeidung gewundener Kühlkanalformen.

Da die Kühlvorrichtung ein von der Matrize unabhängiges Bauteil ist, sind an den auswechselbaren Matrizen selbst keine zusätzlichen Kühlkanäle oder sonstige Aenderungen vorzusehen, was deren Herstellung vereinfacht und die Weiterverwendung bestehender Matrizen erlaubt. Der Kühlring muss somit bei unterschiedlichen Profilformen nicht gewechselt werden. Zudem wird die hochbeanspruchte Matrize nicht durch Temperatursprünge belastet. Der grösstmögliche Strangpressdurchmesser wird durch die Kühlvorrichtung nicht beeinträchtigt. Zudem kann die gleiche Kühlvorrichtung für unterschiedliche Profilarten, wie Voll- oder Hohlprofile, Ein- oder Mehrlochmatrizen und bei Rohren mit gekühltem oder ungekühltem Dorn verwendet werden. Die Gestaltung der Kühlorgane um das matrizenseitige Ende der Pressbolzenaufnehmerbohrung herum erlaubt es, das Kühlmedium nahe an das zu kühlende Pressgut in der Umformzone heranzubringen und damit eine rasch reagierende und wirkungsvolle Kühlung dieser Umformzone zu erreichen. Durch die Abführung der Reibungs- und Umformwärme direkt aus der Umformzone kann mit einer höheren Eingangs-Temperatur des Pressbolzens gearbeitet werden.

In der Zeichnung sind zwei Ausführungsbeispiele der erfindungsgemäss Vorrichtung dargestgellt, die nachfolgend näher beschrieben werden. Es zeigt:
- Fig. 1: einen Längsschnitt durch eine Strangpresse für Leichtmetalle im Bereich der Umformzone mit Kühlvorrichtung
- Fig. 2: einen Schnitt durch die nach der Matrize austretenden Profilstränge nach der Linie II-II in Fig.1.
- Fig. 3: einen Längsschnitt durch eine Ausführungsvariante.

Das Pressgut in Form eines Leichtmetall-Bolzens wird in erwärmtem, jedoch nicht flüssigem Zustand in die Bohrung 9 eines Pressbolzenaufnehmers 2 einer Strangpresse eingesetzt. Eine Pressmatrize 3 enthält Einfach- oder Mehrfachdurchbrüche 4, entsprechend der Querschnittform von in einem einstufigen Arbeitsgang herzustellenden Strangpressprofilen 5. Im Knet- und Umformbereich des Pressgutes 1 unmittelbar vor der Pressmatrize 3 ist eine Kühlvorrichtung in Form eines einstückigen Kühlringes 12 angeordnet, in welchem ein Kühlmedium geschlossen zirkuliert. Unter "geschlossen zirkuliert" soll verstanden werden, dass das Kühlmedium nicht mit dem Kühlgut in Berührung kommt, sondern über eine Zuleitung zugeführt und über eine Rückleitung vom Kühlring weggeführt wird. Dieser Kühlring 12 sitzt koaxial auf einem aus einem Stück bestehenden inneren Ring 8. Die zylindrische Bohrung 10 dieses inneren Ringes 8 ist die axiale durchmessergleiche Fortsetzung der Pressbolzenaufnehmer-Bohrung 9 und entspricht somit dem Durchmesser des Stempels 13. Im Kühlring 12 befinden sich über die ganzen Ringfläche kranzartig und gleichmässig verteilt mehrere, in Axialrichtung verlaufende Bohrungspaare 14, 15, deren gegenseitiger Abstand auf ihrem innern Teilkreis 15-50 mm beträgt, in Abhängigkeit des Durchmessers der Bohrung 9. Jedes Bohrungspaar 14, 15 ist im Innern des Kühlringes 12, nahe an seinem von der Pressmatrize abgewandten Ende je durch eine Radialbohrung 16 durchflussverbunden. Diese Radialbohrungen 16 sind an ihren äusseren Enden je durch einen Pfropfen 17 verschlossen. Somit ergibt sich für das Kühlmedium im Innern des Kühlringes 12 eine Zirkulation, wobei das Kühlmedium mit dem Pressgut 1 nicht direkt in Berührung gelangt. An der der Matrize 3 benachbarten Stirnfläche 6 des Kühlringes 12 stehen die Bohrungspaare 14, 15 je mit einer Zuleitung bzw. Rücklaufleitung in Verbindung, welche sich je in einem ringförmigen Gehäuse 18 befinden. Im ringförmigen Gehäuse befinden sich auf der Stirnseite 6 des Kühlringes 12 zwei konzentrisch verlaufende Ringkammern 27, 28 mit unterschiedlichem Durchmesser, wobei in die eine alle Mündungen der Bohrungen 14, die radial aussen liegen und in die andere alle Mündungen der Bohrungen 15, die radial weiter innen liegen, einmünden. Zum Anschluss von Rohr- oder Schlauchleitungen sind im ringförmigen Gehäuse 18 Anschlussnippel 29 vorhanden. In der Zu- oder Rücklaufleitung 26 wird vorzugsweise ein regelbares Drosselventil V eingebaut, mit welchem der Durchfluss und damit die Kühlleistung ständig den Erfordernissen angepasst werden kann, damit die Temperatur des Pressgutes 1 in der Umformzone auf ihrem optimalen Temperaturniveau gehalten werden kann, beispielsweise unter Verwendung eines Temperaturfühlers. Falls bei bestehenden Pressen aus Platzgründen die bevorzugte Anordnung der Zufuhr und Abfuhr des Kühlmediums am matrizenseitigen Ende des Kühlringes nicht möglich ist, können die Leitungen zur Zufuhr und Abfuhr des Kühlmediums auch pressbolzenaufnehmerseitig als Radialbohrungen ausgeführt werden.

Das Kühlmedium kann Wasser sein, doch können auch andere Flüssigkeiten, Dämpfe oder Gase verwendet werden.

Die Matrize liegt stirnseitig gegen den Kühlring 12 und den inneren Ring 8 an. Die axiale Länge des Kühlringes 12 beträgt vorzugsweise das 0,25-2 fache des Durchmessers der Pressbolzenbohrung 9. Ferner beträgt die Wandstärke des Ringes 8 weniger als die Hälfte der Wandstärke des Kühlringes 12. Um eine rasch reagierende Kühlwirkung zu erhalten, beträgt die Wandstärke des Ringes 8 vorzugsweise weniger als 1/4 des Durchmessers der Pressbolzenbohrung 9. Die radial innersten, etwa horizontalen Achsen der Kühlbohrungen 15 sind auf einem Kranz angeordnet, dessen Durchmesser kleiner als das 1 1/2 fache, vorzugsweise kleiner als das 1 1/4 fache des Durchmessers der Pressbolzenaufnehmerbohrung 9 ist.

Ein radial äusserer aufgeschrumpfter Druckring 20 umgibt den Kühlring 12 aussen. Er ist mit Schrauben 24 an der Stirnfläche 32 des Pressbolzenaufnehmers 2 festgemacht. Aus Festigkeitsgründen können auch mehrere koaxial übereinanderliegende Druckringe 20 vorgesehen werden, die aufeinander aufgeschrumpft werden. Auch der Kühlring 12 ist auf den inneren Ring 8 aufgeschrumpft. Zur Uebertragung axialer Kräfte ist der innere Ring 8 sowie der Kühlring 12 und der Druckring 20 je mit Ringschultern 11 bzw. 22 versehen. An Stelle von Ringschultern könnten die Ringe 8, 12, 20 an ihren ineinandergreifenden Partien auch konisch ausgebildet sein.

In Fig. 3 ist eine Ausführungsvariante dargestellt, bei welcher der Kühlring 12ʹ unter Weglassung des inneren Ringes 8 direkt als durchmessergleiche koaxiale Begrenzung der matrizennahen Pressbolzenbohrung 9 ausgebildet ist. Mindestens ein Druckring 20 ist in koaxialer Anordnung auf dem Kühring 12ʹ aufgeschrumpft. Im übrigen entsprechen gleiche Bezugszahlen gleichen Teilen und gleichen Funktionen wie im Ausführungsbeispiel nach den Fig. 1 und 2.

Es ist auch möglich, dass der innere Ring 8 und/oder der Kühlring 12, 12ʹ auf einem Teil seiner Länge im matrizenseitigen Bereich konisch ausgebildet wird, wobei jedoch das eingangsseitige Ende der Bohrung 10 durchmessergleich mit der Pressbolzenbohrung 9 ist.

Somit kann die Umform- und Reibungswärme direkt aus der Hauptumformzone vor der Pressmatrize 3 durch Kühlung abgeleitet werden um die Temperatur des Pressgutes 1 auf einem optimalen Niveau zu halten. Dadurch ist eine sprunghafte Erhöhung der Pressgeschwindigkeit möglich.

Nachfolgend werden typische Beispiele erzielter Resultate aufgeführt. Die Definition der Leichtmetall-Legierung ASTM ist enthalten in folgenden Normen:
- American Society for Testing and Materials Philadelphia (ASTM),
- Aluminium Association Washington DC 20006.

## Patentansprüche

1. Vorrichtung zum Kühlen einer Leichtmetall-Strangpresse, wobei im Umformzonenbereich in Bewegungsrichtung vor der Pressmatrize (3) mindestens ein Kühlring (8,12,12') vorhanden ist, in welchem ein Kühlmittel zum Abführen der Umformwärme geschlossen zirkuliert, wobei mit dem Kühlring Leitungen (26,28) für die Zufuhr und Abfuhr des Kühlmittels verbunden sind, dadurch gekennzeichnet, dass der aus einem oder mehreren koaxialen Ringen bestehende,von der Pressmatrize (3) unabhängige Kühlring (8,12,12') eine zur Aufnahmebohrung (9) des Pressbolzens (13) durchmessergleiche Bohrung (10) hat und mehrere in der Ringfläche kranzartig verteilte, in Axialrichtung verlaufende, zur Bohrung (9) des Pressbolzenaufnehmers radial distanzierte Axialbohrungspaare (14,15) vorhanden sind, die an ihrem von der matrizenseitigen Mündung abgewandten Bereich durch je eine nach aussen verschlossene Radialbohrung (16) verbunden sind und der Kühlring radial aussen von mindestens einem aufgeschrumpften Druckring (20) umgeben ist, der mit dem Pressbolzenaufnehmer (2) starr verbunden ist.

2. Vorrichtung nach Anspruch 1, dadurch gekennzeichnet, dass je die radial innersten Kühlkanäle (15) im Kühlring (12,12') auf einem Kranz angeordnet sind, dessen Durchmesser kleiner als das 1 1/2 fache, vorzugsweise kleiner als das 1 1/4 fache des Durchmessers der zylindrischen Pressbolzenaufnehmerbohrung (9) ist.

3. Vorrichtung nach den Ansprüchen 1 oder 2, dadurch gekennzeichnet, dass die Zufuhr und die Abfuhr des Kühlmediums durch zwei konzentrische Ringleitungen (27,28) am matrizenseitigen Ende des Kühlringes erfolgt, in welche die Bohrungen (14,15) einmünden.

4. Vorrichtung nach einem der Ansprüche 1-3, dadurch gekennzeichnet, dass in der Zufuhr- oder Rückleitung (26,28) des Kühlmediums ein regelbares Drosselventil (V) angeordnet ist.

5. Vorrichtung nach einem der Ansprüche 1-4, dadurch gekennzeichnet, dass die axiale Länge des Kühlringes (12,12') kürzer als der doppelte Durchmesser der zylindrischen Pressbolzenbohrung (9) ist.

## Claims

1. Apparatus for cooling a press for the extrusion of light metals, in the region of the deformation zones, in the direction of movement in front of the press die (3), at least one cooling ring (8, 12, 12') being provided, in which a coolant for dissipating the deformation heat circulates in a closed circuit, pipes (26, 28) for the supply and discharge of the coolant being connected to the cooling ring, characterised in that the cooling ring (8, 12, 12') consisting of one or a plurality of coaxial rings and which is independent of the press die (3) has a bore (10) of the same diameter as the receiving bore (9) of the press bolt (13) and a plurality of pairs of axial bores (14, 15) are provided, which are distributed in the form of a ring in the annular surface, extend in the axial direction and are spaced apart radially with respect to the bore (9) of the press bolt receiver, which pairs of axial bores (14, 15) are connected on their region remote from the opening adjacent the die by a radial bore (16) respectively closed towards the outside and the cooling ring is surrounded radially on the outside by at least one shrunk-on thrust ring (20), which is rigidly connected to the press bolt receiver (2).

2. Apparatus according to Claim 1, characterised in that the radially innermost cooling channels (15) in the cooling ring (12, 12') are arranged respectively on a ring, whereof the diameter is less than 1 1/2 times, preferably less than 1 1/4 times the diameter of the cylindrical press bolt receiver bore (9).

3. Apparatus according to Claims 1 or 2, characterised in that the supply and discharge of the coolant takes place through two concentric ring conduits (27, 28) at the end of the cooling ring adjacent the die, into which conduits the bores (14, 15) open.

4. Apparatus according to one of Claims 1 to 3, characterised in that located in the supply or return line (26, 28) for the coolant is a controllable throttle valve (V).

5. Apparatus according to one of Claims 1 to 4, characterised in that the axial length of the cooling ring (12, 12') is shorter than twice the diameter of the cylindrical press bolt bore (9).

## Revendications

1. Dispositif de refroidissement pour une presse d'extrusion de métaux légers sur laquelle se trouve, dans la région de la zone de transformation, en direction du mouvement et en amont de la filière (3), au moins un anneau de refroidissement (8, 12, 12') à l'intérieur duquel circule en circuit fermé un agent réfrigérant pour l'évacuation de la chaleur d'extrusion, des conduites (26, 28) pour l'amenée et l'évacuation de l'agent réfrigérant étant reliées audit anneau de refroidissement, caractérisé en ce que l'anneau (8, 12, 12') qui est constitué d'un seul ou de plusieurs anneaux coaxiaux, indépendants de la filière (3), est muni d'un alésage (10) de diamètre égal à l'alésage de réception (9) de la vis d'extrusion (13) et en ce que plusieurs paires d'alésages axiaux (14, 15) radialement distantes de l'alésage (9) de la vis, réparties à la manière d'une couronne sur la face de l'anneau et s'étendant en direction axiale, sont reliées dans leur région opposée à l'orifice côté matrice par respectivement un alésage radial (16) fermé vers l'extérieur, et en ce que l'anneau de refroidissement est entouré radialement à l'extérieur d'au moins une bague de compression (20) montée par frettage qui est reliée rigidement avec le fourreau (2) de la vis.

2. Dispositif selon la revendication 1, caractérisé en ce que respectivement les canaux de refroidissement (15) radialement les plus intérieurs sont disposés dans l'anneau de refroidissement (12, 12') sur une couronne dont le diamètre est une fois et demie et de préférence une fois un quart inférieur au diamètre de l'alésage cylindrique (9) de réception de la vis.

3. Dispositif selon la revendication 1 ou 2, caractérisé en ce que l'amenée et l'évacuation de l'agent réfrigérant s'effectuent par deux conduites circulaires concentriques (27, 28) à l'extrémité côté filière de l'anneau de refroidissement, conduites dans lesquelles débouchent les alésages (14, 15).

4. Dispositif selon l'une quelconque des revendications 1 à 3, caractérisé en ce que dans la conduite d'amenée ou d'évacuation (26, 28) de l'agent réfrigérant est disposée une vanne d'étranglement (V) réglable.

5. Dispositif selon l'une quelconque des revendications 1 à 4, caractérisé en ce que la longueur axiale de l'anneau de refroidissement (12, 12') est inférieure au double du diamètre de l'alésage cylindrique (9) de réception de la vis.
